# EUROPÄISCHE PATENTSCHRIFT

(11) **EP 1 136 702 B1**
(45) Veröffentlichungstag und Bekanntmachung des Hinweises auf die Patenterteilung: **18.05.2005**
(21) Anmeldenummer: 01105014.3
(22) Anmeldetag: 01.03.2001
(51) Int. Cl.: F15B 11/16

(54) **Druckwasserversorgung**
Pressurised water supply
Alimentation d'eau à pression

(30) Priorität: 23.03.2000 DE 10014045
(43) Veröffentlichungstag der Anmeldung: 26.09.2001
(73) Patentinhaber: URACA PUMPENFABRIK GMBH & CO. KG, D-72574 Bad Urach (DE)
(72) Erfinder: Ruoff, Michael, 72574 Bad Urach (DE); Schunack, Frank-Martin, 72574 Reutlingen (DE)
(74) Vertreter: Patentanwalts-Partnerschaft, Rotermund + Pfusch + Bernard

(56) Entgegenhaltungen:
- EP-A- 0 795 690
- DE-A- 2 413 295
- DE-U- 29 516 166
- FR-A- 2 686 813
- GB-A- 1 466 834
- US-A- 4 593 858

## Beschreibung

Die Erfindung betrifft eine Druckwasserversorgung - wobei der Begriff Druckwasser auch andere hydraulische Druckmittel umfaßt - mit mehreren separat zu- und abschaltbaren parallelen Druckwasserverbrauchern, einer zu den Druckwasserverbrauchern parallelen Überströmanordnung zur Ableitung überschüssigen Druckwassers sowie einem Pumpenaggregat mit steuerbarer Fördermenge.

Bei der Sanierung von Bauwerken ist es bekannt, Bauwerksoberflächen mit Hochdruckwasser abzuspritzen, um Verschmutzungen und marode oder brüchige Außenschichten abzutragen. Hierzu dienen Spritzpistolen und Spritzlanzen und dgl., wobei bei umfangreicheren Spritzarbeiten mehreren Spritzgeräten eine gemeinsame Druckwasserversorgung zugeordnet sein kann.

Bei Anschluß mehrerer Spritzgeräte an eine gemeinsame Druckwasserversorgung muß gewährleistet sein, daß jedes Spritzgerät auch dann mit Druckwasser unter weitestgehend gleichbleibendem Druck versorgt wird, wenn eines oder mehrere der an die Druckwasserversorgung angeschlossenen Spritzgeräte abgeschaltet bzw. zugeschaltet werden. Der gleichbleibende Druck des einem Spritzgerät zugeführten Druckwassers ist nicht nur unter dem Gesichtspunkt des Arbeitsergebnisses der jeweiligen Spritzarbeit von Bedeutung. Vielmehr soll durch den gleichbleibenden Druck des Druckwassers gewährleistet werden, daß das jeweilige Spritzgerät bei der Spritzarbeit gleichbleibende Rückstoßkräfte aufweist und die mit der Spritzarbeit betreuten Arbeiter nicht durch kurzfristig wechselnde Rückstoßkräfte überrascht werden können.

Eine bereits erprobte Druckwasserversorgung der eingangs angegebenen Art besitzt ein Pumpenaggregat, dessen Förderleistung ständig den Maximalbedarf der angeschlossenen Druckwasserverbraucher übersteigt, d.h. es wird ständig Druckwasser im Überschuß gefördert, und der je nach Anzahl der gleichzeitig arbeitenden Druckwasserverbraucher wechselnde Überschuß wird über die Überströmanordnung abgeführt. Diese wird dabei in Abhängigkeit vom Druck des Druckwassers gesteuert bzw. geregelt, derart, daß der Druck des Druckwassers auch bei Zu- oder Abschaltung eines oder mehrerer der angeschlossenen Druckwasserverbraucher nur vergleichsweise geringfügig schwanken kann.

Eine derartige Druckwasserversorgung zeichnet sich zwar durch einfache Konstruktion und Steuerung bzw. Regelung aus. Jedoch arbeitet das System mit unerwünscht hohen Leistungsverlusten, wobei erschwerend hinzukommt, daß die Druckwasserversorgung im Vergleich zum Maximalbedarf der angeschlossenen Druckwasserverbraucher überdimensioniert sein muß. Dementsprechend sind sowohl die Betriebskosten als auch die Herstellungskosten hoch.

Die DE-OS 24 13 295 zeigt nun eine bezüglich des Förderstromes sowie des Druckes auf der Pumpendruckseite regelbare Pumpe, wobei allerdings an keiner Stelle ausgeschlossen wird, daß in allen Betriebszuständen des an die Pumpe angeschlossenen Drucksystems Druckmedium über ein Druckentlastungsventil abgeführt wird, welches dementsprechend bei hohen Drücken und/oder bei Druckmedien, die zur Kavitation neigen, einem hohen Verschleiß unterliegt, der dann nur durch erhöhte Förderleistung der Pumpe kompensiert werden könnte.

Aus der DE 295 16 166 U1 ist die Möglichkeit bekannt, einer steuerbaren Pumpe ein Bypassventil zuzuordnen, so daß der Strom des Pumpmediums zu einem Verbraucher auf der Druckseite der Pumpe alternativ durch Abschaltung der Pumpe oder durch Betätigung des Bypassventiles abgeschaltet werden kann. Allerdings ist nicht vorgesehen, bei geöffnetem Bypassventil ein gewünschtes Druckniveau auf der Druckseite der Pumpe einzustellen. Denn es wird ausdrücklich herausgestellt, daß bei geöffnetem Bypassventil nur eine geringe Leistung für die Pumpe notwendig sei. Dies ist gleichbedeutend damit, daß das Bypassventil nicht einen dem abgeschalteten Verbraucher entsprechenden Drosselwiderstand haben soll.

Die Druckschrift "DANFOSS JOURNALEN" Nr. 4, 1975, Seiten 4 und 5 betrifft parallel geschaltete steuerbare Pumpen im Wasserwerk. Abgesehen davon, daß hier nur vergleichsweise geringe Systemdrücke aufrechterhalten werden müssen, können relativ große Druckschwankungen toleriert werden, die im übrigen durch große Reservoirs gemindert werden. Deshalb kann hier allein mit Steuerung sowie Zu- und Abschalten von Pumpen gearbeitet werden.

Die Druckschrift GB 1 466 834 A zeigt eine Druckwasserversorgung gemäß dem Oberbegriff von Anspruch 1.

Aufgabe der Erfindung ist es nun, die Wirtschaftlichkeit einer Druckwasserversorgung der eingangs angegebenen Art zu erhöhen, wobei einerseits lange Betriebszeiten ohne Inspektionen und andererseits ein geringer Aufwand für Steuerung bzw. Regelung ermöglicht werden sollen.

Diese Aufgabe wird erfindungsgemäß dadurch gelöst, daß das Pumpenaggregat bei Zuschaltung aller Verbraucher sowie abgesperrter Überströmanordnung auf bedarfsgerechte Förderleistung einstellbar bzw. einregelbar ist, daß bei Abschaltung eines oder mehrerer der angeschlossenen Druckwasserverbraucher die vorgenannte Förderleistung zumindest im wesentlichen unverändert bleibt und die Überströmanordnung eine durch die abgeschalteten Druckwasserverbraucher vorgegebene Druckwassermenge abführt, und daß die Überströmanordnung ein Absperrventil sowie ein dazu in Reihe angeordnetes steuerbares Überströmventil aufweist, dessen maximaler Drosselwiderstand größer ist als der Drosselwiderstand des Druckwasserverbrauchers mit maximalem Drosselwiderstand.

Die Erfindung beruht auf dem allgemeinen Gedanken, einerseits das Pumpenaggregat zu steuern bzw. zu regeln und damit die Förderleistung des Pumpenaggregates auf den Maximalbedarf der angeschlossenen Druckwasserverbraucher einzustellen und andererseits bei Abschaltung eines oder mehrerer der Druckwasserverbraucher die bei Zuschaltung sämtlicher Druckwasserverbraucher abgesperrte Überströmanordnung mehr oder weniger weit zu öffnen, um das von den abgeschalteten Druckwasserverbrauchern nicht aufgenommene Druckwasser abzuleiten.

Bei der Erfindung ist eine sichere Steuerung bzw. Regelung gewährleistet, weil in allen Betriebszuständen des Systems jeweils nur ein Aggregat, entweder das Pumpenaggregat oder die Überströmanordnung, gesteuert bzw. geregelt werden.

Dabei wird gleichzeitig der Tatsache Rechnung getragen, daß die Steuerung bzw. Regelung der Fördermenge des Pumpenaggregates bei begrenztem konstruktiven Aufwand nur vergleichsweise träge arbeitet. Dies ist ohne weiteres hinnehmbar, weil der maximale Druckwasserbedarf, auf den das Pumpenaggregat erfindungsgemäß eingestellt bzw. eingeregelt wird, sich nur äußerst langsam, entsprechend der durch Verschleiß bedingten Veränderung der Drosselwiderstände der Druckwasserverbraucher, ändern kann.

Die bei Zu- und Abschaltung von Druckwasserverbrauchern auftretenden schnellen Änderungen des Druckwasserbedarfes werden dagegen durch die Überströmanordnung eingeregelt, die bei geringem Energiebedarf schnell zu arbeiten vermag.

Zwischen der Schließ- und Offenlage des Absperrventiles kann außerordentlich schnell umgeschaltet werden. Darüber hinaus stellt sich das Überströmventil schnell bedarfsgerecht ein, da es ständig offenbleiben kann.

Des weiteren ist vorteilhaft, daß die Überströmanordnung bei geschlossenem Absperrventil, d.h. bei Einschaltung sämtlicher an die Druckwasserversorgung angeschlossenen Druckwasserverbraucher, keinerlei Verschleiß erleidet. Dies gilt auch dann, wenn die Zahl der tatsächlich angeschlossenen Verbraucher geringer ist als die Maximalzahl der anschließbaren Verbraucher, d.h. wenn nicht alle Verbraucheranschlüsse der Druckwasserversorgung tatsächlich belegt sind.

Andererseits kann der bei geöffnetem Absperrventil unvermeidliche Verschleiß des Überströmventiles innerhalb großer Toleranzen hingenommen werden, weil keinerlei Notwendigkeit besteht, das Überströmventil auf einen zumindest angenäherten Schließzustand einstellen zu können bzw. einzustellen. Es muß lediglich gewährleistet bleiben, daß der maximale Drosselwiderstand des Überströmventiles etwas größer bleibt als der Drosselwiderstand des Verbrauchers mit maximalem Drosselwiderstand.

Zum Zu- und Abschalten der Druckwasserverbraucher sind entsprechend der Anzahl der Druckwasserverbraucher Absperrventile an der Druckwasserversorgung angeordnet. Dabei ist vorzugsweise vorgesehen, diese Absperrventile nahe des Pumpenaggregates anzuordnen bzw. in das Pumpenaggregat zu integrieren und zur Verbindung der Druckwasserverbraucher mit der Druckwasserversorgung vorgesehene Anschlußleitungen bei gesperrtem Absperrventil druckfrei zu machen.

Falls die Druckwasserverbraucher mit sehr hohen Betriebsdrücken und kleinen Fördermengen arbeiten sollen, führt dies bei langen Anschlußleitungen dazu, daß beim Öffnen eines Absperrventiles in der Druckwasserversorgung ein vorübergehender Druckabfall eintritt, bis in der jeweils zugeschalteten Anschlußleitung ein Druck entsprechend dem gewünschten Betriebsdruck des Druckwasserverbrauchers aufgebaut ist.

Um diesen Druckabfall, der sich auf sämtliche zugeschaltete Druckwasserverbraucher fortpflanzt, zu vermeiden, kann jedem zur Zu- und Abschaltung eines Druckwasserverbrauchers vorgesehenen Absperrventil in Reihe ein Druckhalteventil zugeordnet sein, welches einen von der Druckdifferenz zwischen seinem Eingang und seinem Ausgang abhängigen Drosselwiderstand aufweist, derart, daß bei großer Druckdifferenz ein großer Drosselwiderstand und bei verschwindender Druckdifferenz ein vernachlässigbarer Drosselwiderstand gegeben sind.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform der Erfindung näher beschrieben wird.

Dabei zeigt die einzige Figur eine schaltplanartige Darstellung einer erfindungsgemäßen Druckwasserversorgung.

Gemäß der Zeichnung treibt ein Motor 1, welcher mit steuerbarer Drehzahl arbeitet, eine Pumpe 2, die als Druckquelle für Druckwasser vorgesehen ist und dazu Wasser aus einem saugseitig an die Pumpe 2 angeschlossenen Reservoir 3 in eine druckseitig an die Pumpe 2 angeschlossene Verteilerleitung 4 für Druckwasser fördert.

An die Verteilerleitung 4 ist zur Vermeidung gefährlicher Überdrücke ein Druckbegrenzungsventil 5 angeschlossen. Des weiteren ist an der Verteilerleitung 4 ein normal offenes, sitzgesteuertes Absperrventil 6 mit einem dazu in Reihe geschalteten, vorzugsweise spaltgesteuerten Überströmventil 7 angeordnet, dessen Funktion weiter unten erläutert wird.

Des weiteren besitzt die Verteilerleitung 4 mehrere Abzweigungen, die jeweils durch ein normal geschlossenes, sitzgesteuertes Absperrventil 8,9 bzw. 10 sowie ein dazu in Reihe geschaltetes, vorzugsweise spaltgesteuertes Druckhalteventil 11,12 bzw. 13, dessen Zweck weiter unten erläutert wird, gesteuert werden.

Die vorgenannten Ventile können zu einem kompakten Ventilblock 14 zusammengefaßt sein.

Das Druckbegrenzungsventil 5 und das Überströmventil 7 können ausgangsseitig mit dem Reservoir 3 verbunden sein. Jedoch ist es auch möglich, das ab- bzw. überströmende Wasser zur Vermeidung einer Erwärmung des Reservoirs 3 ins Freie zu leiten.

Die den Absperrventilen 8 bis 10 im dargestellten Beispiel nachgeschalteten Druckhalteventile 11 bis 13 können ausgangsseitig über Druckschläuche mit Druckwasserverbrauchern, im dargestellten Beispiel mit Spritzlanzen 15 verbunden werden, wie sie zum Abtrag maroden Materials an Bauwerken üblich sind.

Eine zentrale Steuereinheit 17 steuert einerseits den Motor 1 und andererseits die Ventile 6 bis 13. Außerdem ist die Steuereinheit 17 mit den Betätigungsorganen der Spritzlanzen 15,16 od.dgl. verbunden, wobei die Steuereinheit 17 einerseits die Gesamtzahl der angeschlossenen Spritzlanzen 15,16 bzw. Druckwasserverbraucher erkennt und andererseits den Zustand der Bedienungsorgane der Spritzlanzen 15,16 bzw. Druckwasserverbraucher erfaßt.

Zunächst wird der Zustand eines stationären Parallelbetriebes aller angeschlossenen Spritzlanzen 15,16 bzw. Druckwasserverbraucher betrachtet. Während eines solchen Betriebszustandes sind die zu den angeschlossenen Spritzlanzen 15,16 bzw. Druckwasserverbrauchern führenden Absperrventile 8 und 9 sowie die zugeordneten Druckhalteventile 11 und 12 geöffnet, während die Absperrventile 6 und 10 von der Steuereinheit 17 geschlossen gehalten werden. Der Motor 1 wird von der Steuereinheit 17 auf eine solche Arbeitsgeschwindigkeit bzw. Drehzahl eingeregelt, daß sich in der Druckwasser-Verteilerleitung 4 ein mittels eines Drucksensors 18 erfaßbarer Druck entsprechend einem für die jeweiligen Druckmittelverbraucher vorgegebenen Solldruck einstellt.

Diese Motoreinstellung wird von der Steuereinheit 17 gespeichert.

Wenn nun eine der Spritzlanzen, beispielsweise die Spritzlanze 15, durch entsprechende Betätigung der zugehörigen Handhabe abgeschaltet wird, erhält die Steuereinheit 17 ein entsprechendes Abschaltsignal und sperrt das der Spritzlanze 15 zugeordnete Absperrventil 8. Gleichzeitig wird das Absperrventil 6 geöffnet und das nachgeschaltete Überströmventil 7, welches als steuerbares Drosselventil ausgebildet ist, so gesteuert, daß der vorgegebene Druck in der Druckwasser-Verteilerleitung 4 aufrechterhalten bleibt, und zwar bei unveränderter Leistung des Motors 1, d.h. die Einstellung der Motorsteuerung und damit die Förderleistung der Pumpe 2 bleiben gegenüber dem vorangehend beschriebenen Zustand - alle angeschlossenen Spritzlanzen 15,16 arbeiten parallel - unverändert.

Falls nur eine der angeschlossenen Spritzlanzen 15 bzw. 16 abgeschaltet wird, wird also das Überströmventil 7 im Ergebnis auf einen Drosselwiderstand eingestellt, der dem Drosselwiderstand der abgeschalteten Spritzlanze beim Spritzbetrieb entspricht. Falls mehrere der angeschlossenen Spritzlanzen 15,16 abgeschaltet werden, wird der Drosselwiderstand des Überströmventiles 7 auf einen verminderten Wert eingestellt, welcher dem Drosselwiderstand der abgeschalteten Spritzlanzen bei Parallelbetrieb entspricht.

Wenn nachfolgend eine der zuvor abgeschalteten Spritzlanzen, beispielsweise die Spritzlanze 15, wieder auf Arbeitsbetrieb geschaltet wird, erhält die Steuereinheit 17 ein entsprechendes Zuschaltsignal und öffnet das dieser Spritzlanze 15 zugeordnete Absperrventil 8. Sobald das Absperrventil 8 geöffnet worden ist, wird das nachgeschaltete Druckhalteventil 11, welches wie die übrigen Druckhalteventile 12 und 13 ein steuerbares Drosselventil darstellt, das jedoch seine vollständig geöffnete Stellung nur bei angenäherter Druckgleichheit auf der Eingangs- und Ausgangsseite des Druckhalteventiles erreichen kann, von seinem stark gedrosselten Zustand zunehmend in den geöffneten Zustand umgesteuert. Diese Umsteuerung erfolgt derart, daß der gewünschte Druck in der Druckwasser-Verteilerleitung 4 aufrechterhalten bleibt, unabhängig davon, ob der gegebenenfalls lange Druckschlauch der Spritzlanze 15 vor Öffnung des Absperrventiles 8 druckfrei war oder nicht.

Mit den Druckhalteventilen 11 bis 13 wird also sicher gewährleistet, daß die Druckschläuche der Spritzlanzen 15,16 ohne nennenswerten Druckabfall in der Druckwasser-Verteilerleitung 4 bei Zuschaltung der jeweiligen Spritzlanze 15,16 auf Betriebsdruck gebracht werden können.

Beim Beginn des Spritzbetriebes werden zunächst sämtliche angeschlossenen Spritzlanzen 15,16 od.dgl. eingeschaltet, so daß die zentrale Steuereinheit 17 den Motor 1 und damit die Pumpe 2 bei geschlossenem Absperrventil 6 auf den maximalen Förderbedarf bei Parallelbetrieb aller angeschlossenen Spritzlanzen 15,16 einregeln und diesen Zustand speichern kann.

Nachfolgend können dann während der Spritzarbeit beliebige Spritzlanzen 15,16 abgeschaltet und wieder zugeschaltet werden, wobei die Leistung des Motors 1 bzw. der Pumpe 2 nachgeregelt werden kann, sobald wiederum alle angeschlossenen Spritzlanzen 15,16 arbeiten. Für die nachfolgende Spritzarbeit bleibt dann der nachgeregelte Zustand gespeichert.

Im zeichnerisch dargestellten Beispiel ist die Druckwasserversorgung so ausgelegt, daß zusätzlich zu den angeschlossenen Spritzlanzen 15,16 eine weitere Spritzlanze od.dgl. anschließbar ist.

Falls von dieser Möglichkeit Gebrauch gemacht wird, werden vorübergehend wieder sämtliche angeschlossenen Verbraucher eingeschaltet, so daß der Motor 1 und die Pumpe 2 bei geschlossenem Absperrventil auf den nunmehr erhöhten Maximalbedarf eingeregelt werden können.

Gegebenenfalls können an der Steuereinheit 17 verschiedene Betriebsdrücke unterhalb eines maximal erreichbaren Betriebsdruckes eingestellt werden. Durch Steuerleitungen an den Ventilen 5,7,11,12 und 13 können diese automatisch auf den gegebenenfalls verminderten Betriebsdruck angepaßt werden, so daß der vorangehend geschilderte Betriebsablauf auch bei einem verminderten Betriebsdruck, d.h. insbesondere bei Anschluß von Verbrauchern 15,16 für einen verminderten Betriebsdruck, durchgeführt werden kann.

Um einerseits den Spritzbetrieb zu optimieren und andererseits eine besonders hohe Sicherheit beim Spritzbetrieb zu gewährleisten, kann die Steuereinheit 17 so ausgebildet bzw. programmiert sein, daß bei Betriebsaufnahme verschiedene Lern- bzw. Prüfphasen durchgeführt werden müssen:

So kann die Steuereinheit 17 die Einschaltung einer Lernphase erzwingen, in der alle angeschlossenen Verbraucher bzw. Spritzlanzen 15,16 gleichzeitig in Betrieb gesetzt werden müssen. Damit kann die Steuereinheit 17 den Motor 1 mit der Pumpe 2 kurzfristig auf den maximalen Druckwasserverbrauch einregeln und sich die entsprechenden Betriebsparameter des Motors 1 (gegebenenfalls auch der Pumpe 2) "merken", so daß beim späteren Spritzbetrieb insofern allenfalls geringfügige Adaptionen notwendig werden.

Des weiteren kann in einer Prüfphase vorgesehen sein, daß alle angeschlossenen Verbraucher bzw. Spritzlanzen 15,16 nacheinander einzeln in Betrieb gesetzt werden. Damit wird sofort erkennbar, ob das Bedienungsorgan des jeweiligen Verbrauchers bzw. der jeweiligen Spritzlanze 15,16 an der Steuereinheit 17 mit demjenigen Steuereingang verbunden ist, welcher demjenigen Absperrventil 8,9,10 zugeordnet ist, das seinerseits den Anschluß des jeweiligen Verbrauchers bzw. der jeweiligen Spritzlanze 15,16 steuert. Sollten eine oder mehrere Verbraucheranschlußschläuche und/oder Fernsteuerleitungen zwischen den Bedienungsorganen der Verbraucher und der Steuereinheit 17 vertauscht sein, könnte dies in dieser Prüfphase sofort bemerkt und korrigiert werden.

Abweichend von der zeichnerisch dargestellten Ausführungsform können die Druckhalteventile 11,12,13 auch eingangsseitig der Absperrventile 8,9,10 angeordnet sein.

Des weiteren kann das Absperrventil 6 auch ausgangsseitig des Überströmventiles 7 angeordnet sein.

## Patentansprüche

1. Druckwasserversorgung mit mehreren separat zu- und abschaltbaren parallelen Druckwasserverbrauchern (15,16), einer zu den Druckwasserverbrauchern parallelen Überströmanordnung (6,7) zur Ableitung überschüssigen Druckwassers, einem Pumpenaggregat (1,2) mit steuerbarer Fördermenge, sowie einer die Fördermenge der Pumpe steuernden Steuereinheit (17),
wobei die Steuereinheit (17) das Pumpenaggregat (1,2) bei Zuschaltung aller Verbraucher (15,16) sowie abgesperrter Überströmanordnung auf zur Aufrechterhaltung eines Solldrucks bedarfsgerechte Fördermenge einstellt bzw. einregelt, **dadurch gekennzeichnet, dass** die Steuereinheit (17) die Überströmanordnung steuert und die Steuereinheit bei Abschaltung eines oder mehrerer der angeschlossenen Druckwasserverbraucher (15,16) die vorgenannte Förderleistung zumindest im wesentlichen unverändert hält und die Überströmanordnung (6,7) zur Aufrechterhaltung des Solldrucks steuert, und
dass die Überströmanordnung (6,7) ein Absperrventil (6) sowie ein dazu in Reihe angeordnetes steuerbares Überströmventil (7) aufweist, dessen maximaler Drosselwiderstand größer ist als der Drosselwiderstand des Druckwasserverbrauchers mit maximalem Drosselwiderstand.

2. Druckwasserversorgung mit mehreren separat zu- und abschaltbaren parallelen Druckwasserverbrauchern (15,16), einer zu den Druckwasserverbrauchern parallelen Überströmanordnung (6,7) zur Ableitung überschüssigen Druckwassers sowie einem Pumpenaggregat (1,2) mit steuerbarer Fördermenge, nach Anspruch 1,
**dadurch gekennzeichnet,**
**daß** jeder Verbraucher (15,16) über ein gesondertes Absperrventil (8,9,10) sowie ein dazu in Reihe angeordnetes Druckhalteventil (11,12,13) zuschaltbar ist.

3. Druckwasserversorgung nach Anspruch 1 oder 2,
**dadurch gekennzeichnet,**
**daß** alle Absperrventile (6,8,9,10) sitzgesteuert sind.

4. Druckwasserversorgung nach einem der Ansprüche 1 bis 3,
**dadurch gekennzeichnet,**
**daß** das Überströmventil (7) und/oder die Druckhalteventile (8,9,10) spaltgesteuert sind.

5. Druckwasserversorgung nach einem der Ansprüche 1 bis 4,
**dadurch gekennzeichnet,**
**daß** eine Steuereinheit (17) bei Zuschaltung aller angeschlossenen Verbraucher (15,16) die Überströmanordnung (6,7) absperrt und die Pumpenanordnung (1,2) bzw. deren Antrieb (1) zur Aufrechterhaltung eines vorgegebenen Druckes regelt.

6. Druckwasserversorgung nach einem der Ansprüche 1 bis 5,
**dadurch gekennzeichnet,**
**daß** bei Abschaltung zumindest eines der angeschlossenen Verbraucher (15,16) die Pumpenanordnung (1,2) bzw. deren Antrieb (1) von der Steuereinheit (17) nahe einer Leistung für Zuschaltung aller angeschlossenen Verbraucher gehalten und zur Aufrechterhaltung eines vorgegebenen Druckes die Überströmanordnung (6,7) entsprechend betätigt wird.

7. Druckwasserversorgung nach einem der Ansprüche 1 bis 6,
**dadurch gekennzeichnet,**
**daß** die Steuereinheit (17) die Anzahl der angeschlossenen Druckwasserverbraucher (15,16) erfaßt.

## Claims

1. A hydraulic supply unit with multiple parallel hydraulic consumers (15, 16) that can be switched on and switched off separately, an overflow assembly (6, 7) parallel to the hydraulic consumers for conducting excess hydraulic supply, a pump unit (1, 2) with controllable output, and a control unit (17) for controlling the output of the pump,
wherein the control unit (17) adjusts or regulates the pump unit (1, 2) upon switching-on of all consumers (15, 16) as well as a closed-off overflow assembly until reaching an output required for maintaining a nominal pressure,
**characterized in that**,
the control unit (17) controls the overflow assembly and the control unit, upon switching off of one of more of the connected hydraulic consumers (15, 16), holds at least substantially unchanged the delivery rate and controls the overflow assembly (6, 7) for maintaining the nominal pressure, and
that the overflow assembly (6, 7) has a check valve (6) as well as a controllable overflow valve (7) arranged in series thereto, whose maximal throttle resistance is greater than the throttle resistance of the hydraulic consumer with maximum throttle resistance.

2. The hydraulic supply unit with multiple parallel hydraulic consumers (15, 16) that can be switched on and switched off separately, an overflow assembly (6, 7) parallel to the hydraulic consumers for conducting excess hydraulic supply, and a pump unit (1, 2) with controllable output according to claim 1,
**characterized in that**,
each consumer (15, 16) can be switched on via a separate check valve (8, 9, 10) and a pressure retention valve (11, 12, 13) arranged in a series thereto.

3. The hydraulic supply unit according to claim 1 or 2,
**characterized in that**,
all check valves (6, 8, 9, 10) are seat-controlled.

4. The hydraulic supply unit according to one of claims 1 through 3,
**characterized in that**,
the overflow valve (7) and/or the pressure retention valve (8, 9, 10) are gap-controlled.

5. The hydraulic supply unit according to one of claims 1 through 4,
**characterized in that**,
a control unit (17), upon switching-on of all connected consumers (15, 16), closes off the overflow assembly (6, 7) and regulates the pump assembly (1, 2) or its drive (10) for maintaining a predetermined pressure.

6. The hydraulic supply unit according to one of claims 1 through 5,
**characterized in that**
upon switching-off of at least one of the connected consumers (15, 16), the pump assembly (1, 2) or its drive (1) is held by the control unit (17) near a power for switching-on of all connected consumers, and for maintaining a predetermined pressure, the overflow assembly (6, 7) is actuated accordingly.

7. The hydraulic supply unit according to one of claims 1 through 6,
**characterized in that**,
the control unit (17) determines the number of connected hydraulic consumers (15, 16).

## Revendications

1. Système d'alimentation en eau pressurisée comportant plusieurs consommateurs d'eau pressurisée parallèles (15, 16) pouvant être activés et désactivés séparément, un dispositif de trop-plein (6, 7) parallèle aux consommateurs d'eau pressurisée pour l'évacuation de l'eau pressurisée excédentaire, un agrégat à pompe (1, 2) à quantité de convoyage contrôlable ainsi qu'une unité de commande (17) contrôlant la quantité convoyée par la pompe,
l'unité de commande (17) réglant ou régulant l'agrégat à pompe (1, 2), dans le cas où tous les consommateurs (15, 16) sont activés et où le dispositif de trop-plein est arrêté, à une quantité de convoyage adaptée aux besoins afin de maintenir une pression théorique,
**caractérisé en ce que**
l'unité de commande (17) contrôle le dispositif de trop-plein et que l'unité de commande, en cas de désactivation d'un ou plusieurs des consommateurs d'eau pressurisée raccordés (15, 16), maintient à un niveau du moins sensiblement inchangé la capacité de convoyage mentionnée précédemment et contrôle le dispositif de trop-plein (6, 7) afin de maintenir la pression théorique, et
que le dispositif de trop-plein (6, 7) présente une soupape d'arrêt (6) ainsi qu'une soupape de trop-plein contrôlable (7) disposée en chaîne par rapport à celle-ci et dont la résistance de réduction maximale est plus grande que la résistance de réduction maximale du consommateur d'eau pressurisée présentant une résistance de réduction maximale.

2. Système d'alimentation en eau pressurisée comportant plusieurs consommateurs d'eau pressurisée parallèles (15, 16) pouvant être activés et désactivés séparément, un dispositif de trop-plein (6, 7) parallèle aux consommateurs d'eau pressurisée pour l'évacuation de l'eau pressurisée excédentaire ainsi qu'un agrégat à pompe (1, 2) à quantité de convoyage contrôlable selon la revendication 1,
**caractérisé en ce que**
chaque consommateur (15, 16) peut être activé par une soupape d'arrêt spéciale (8, 9, 10) ainsi qu'une soupape de maintien de pression (11, 12, 13) disposée en chaîne par rapport à celle-ci.

3. Système d'alimentation en eau pressurisée selon la revendication 1 ou 2,
**caractérisé en ce que**
toutes les soupapes d'arrêt (6, 8, 9, 10) sont commandées au niveau du siège.

4. Système d'alimentation en eau pressurisée selon l'une quelconque des revendications 1 à 3,
**caractérisé en ce que**
la soupape de trop-plein (7) et/ou les soupapes de maintien de pression (8, 9, 10) sont commandées au niveau de l'écartement.

5. Système d'alimentation en eau pressurisée selon l'une quelconque des revendications 1 à 4,
**caractérisé en ce que**
une unité de commande (17), en cas d'activation de tous les consommateurs raccordés (15, 16), arrête le dispositif de trop-plein (6, 7) et régule le dispositif à pompe (1, 2) ou sa propulsion (1) pour maintenir une pression prédéfinie.

6. Système d'alimentation en eau pressurisée selon l'une quelconque des revendications 1 à 5,
**caractérisé en ce que**
en cas de désactivation d'au moins un des consommateurs raccordés (15, 16), le dispositif à pompe (1, 2) ou sa propulsion (1) est maintenu par l'unité de commande (17) aux alentours d'une puissance d'activation de tous les consommateurs raccordés et que le dispositif de trop-plein (6, 7) est actionné de manière conséquente pour maintenir une pression prédéfinie.

7. Système d'alimentation en eau pressurisée selon l'une quelconque des revendications 1 à 6,
**caractérisé en ce que**
l'unité de commande (17) enregistre le nombre de consommateurs d'eau pressurisée raccordés (15, 16).
